# EUROPÄISCHE PATENTANMELDUNG

(11) **EP 4 685 404 A1**
(43) Veröffentlichungstag der Anmeldung: **28.01.2026**
(21) Anmeldenummer: 25191277.0
(22) Anmeldetag: 23.07.2025
(51) Int. Cl.: F24D 12/02, F24H 15/16, F24H 15/215, F24H 15/219, F24H 15/223

(54) **HEIZSYSTEM UND VERFAHREN ZUM STEUERN UND/ODER REGELN EINES HEIZSYSTEMS**

(30) Priorität: 25.07.2024 DE 102024121152
(71) Anmelder: Viessmann Holding International GmbH, 35108 Allendorf (Eder) (DE)
(72) Erfinder: SPITTLER, Dirk, 35096 Weimar (Lahn) (DE); KLUG, Dr., Rudolf Sebastian, 35083 Wetter (DE)
(74) Vertreter: RPK Patentanwälte Reinhardt und Kaufmann Partnerschaft mbB

(57) **Zusammenfassung**

Die Erfindung betrifft ein Verfahren zum Steuern und/oder Regeln eines Heizsystems (1000), wobei in einem bivalenten Betrieb ein erster Wärmeerzeuger (200) kontinuierlich und ein zweiter Wärmeerzeuger (300) bedarfsweise wenigstens zeitweise betrieben werden. Zum Betreiben des ersten Wärmeerzeugers (200) wird wenigstens eine Temperatur (28, 62) eines Wärmeträgerfluids stromauf einer Fluidkopplungseinrichtung (270) zwischen einem ersten Subsystem (210) des ersten Wärmeerzeugers (200) und einem zweiten Subsystem (310) des zweiten Wärmeerzeugers (300) als Regelgröße verwendet und zum Betreiben des zweiten Wärmeerzeugers (300) wenigstens eine Temperatur (21, 54) des Wärmeträgerfluids stromab der Fluidkopplungseinrichtung (270) als Regelgröße verwendet. Alternativ wird in einem monovalenten Betrieb nur der erste Wärmeerzeuger (200) betrieben. Zum Betreiben des ersten Wärmeerzeugers (200) wird wenigstens eines von einer Vorlauftemperatur (21) des Heizsystems (1000) und/oder einer Temperatur (62) eines ersten Pufferspeichers (600) und/oder einer Temperatur (72) eines zweiten Pufferspeichers (700) als Regelgröße verwendet.

Zudem betrifft die Erfindung ein Heizsystem (1000) zur Durchführung des Verfahrens.

## Beschreibung

### Stand der Technik

Die Erfindung betrifft ein Heizsystem und Verfahren zum Steuern und/oder Regeln eines Heizsystems.

Heizsysteme mit mehreren Wärmeerzeugers sind bekannt. Dabei kann beispielsweise ein Bivalenzmischer für die Einbindung eines Spitzenlastkessels mit Mischerüberhöhung genutzt werden, um über den Mischer die Vorlauftemperatur ausregeln zu können.

In der DE 102021211129 A1 wird beispielsweise ein Hybridheizsystem zum Bereitstellen von Brauchwasser und Heizungswärme beschrieben, umfassend eine Wärmepumpe und ein Heizgerät mit einer Wärmezelle, wobei ein Brauchwasserspeicher durch die Wärmepumpe und/oder die Wärmezelle mittels eines Wärmeträgermediums, insbesondere Wasser, temperierbar ist. Die Wärmepumpe ist mittels einer hydraulischen Weiche mit einem Heizkreis gekoppelt, wobei die Wärmepumpe und die Wärmezelle jeweils parallel an den Brauchwasserspeicher angebunden sind.

Weiter ist in der EP 2159495 B1 ein Heizsystem offenbart, das eine erste und eine zweite Wärmequelle aufweist, wobei die erste Wärmequelle eine größere Wärmeabgabe aufweist als die zweite Wärmequelle. Weiter umfasst das Heizsystem ein Fluid, das von der ersten und der zweiten Wärmequelle aufgeheizt und von einem Pumpmittel zu und von einer Last transportiert werden kann, einen Rücklauftemperatursensor, der ausgelegt ist zum Überwachen einer Rücklauftemperatur des Fluids, das zur zweiten Wärmequelle zurückläuft, einen Zulauftemperatursensor, der ausgelegt ist zum Überwachen einer Zulauftemperatur des Fluids, das die erste Wärmequelle verlässt, eine Steuerung, die als Eingang den Ausgang des Rücklauf- und des Zulauftemperatursensors aufweist und die Ausgänge aufweist, die mit der ersten und der zweiten Wärmequelle gekoppelt sind.

Die Steuerung ist zum Erzeugen eines ersten Ausgangssignals ausgelegt, um die erste Wärmequelle zu blockieren, wenn die Zulauftemperatur eine voreingestellte Zulauftemperaturgrenze übersteigt, und ausgelegt ist zum Erzeugen eines zweiten Ausgangssignals, um die zweite Wärmequelle zu blockieren, wenn die Rücklauftemperatur eine voreingestellte Rücklauftemperaturgrenze übersteigt. Die voreingestellte Zulauftemperatur weist einen ersten Wert auf, wenn die erste und die zweite Wärmequelle freigeschaltet sind, und einen zweiten Wert, wenn nur die erste Wärmequelle freigeschaltet ist, wobei der zweite Wert höher als der erste Wert ist.

In der EP 3073200 B1 ist ein Heizsystem beschrieben, welches einen Primärwärmeerzeuger, einen Heizkreis und einen Fremdwärmeerzeuger umfasst, wobei der Fremdwärmeerzeuger über eine hydraulische Weiche mit dem Heizkreis gekoppelt ist. Ein Temperatursensor ist in und/oder an der hydraulischen Weiche angeordnet. Die hydraulische Weiche weist einen integrierten Wärmetauscher auf, wobei der integrierte Wärmetauscher mit der hydraulischen Weiche über eine Öffnung, an dem integrierten Wärmetauscher, hydraulisch verbunden ist.

### Offenbarung der Erfindung

Eine Aufgabe der Erfindung ist es, ein Verfahren zum Steuern und/oder Regeln eines effizienten Heizsystems anzugeben.

Eine weitere Aufgabe der Erfindung ist es, ein effizientes Heizsystem zu schaffen.

Die Aufgaben werden durch die Merkmale der unabhängigen Ansprüche gelöst. Günstige Ausgestaltungen und Vorteile der Erfindung ergeben sich aus den weiteren Ansprüchen, der Beschreibung und der Zeichnung.

Die in den Patentansprüchen einzeln aufgeführten Merkmale sind in technologisch sinnvoller Weise miteinander kombinierbar und können durch erläuternde Sachverhalte aus der Beschreibung und durch Details aus den Figuren ergänzt werden, wobei weitere Ausführungsvarianten der Erfindung aufgezeigt werden.

Nach einem Aspekt der Erfindung wird ein Verfahren zum Steuern und/oder Regeln eines Heizsystems vorgeschlagen, wobei in einem bivalenten Betrieb ein erster Wärmeerzeuger kontinuierlich und ein zweiter Wärmeerzeuger bedarfsweise wenigstens zeitweise betrieben werden, wobei zum Betreiben des ersten Wärmeerzeugers wenigstens eine Temperatur eines Wärmeträgerfluids stromauf einer Fluidkopplungseinrichtung zwischen einem ersten Subsystem des ersten Wärmeerzeugers und einem zweiten Subsystem des zweiten Wärmeerzeugers als Regelgröße verwendet wird und zum Betreiben des zweiten Wärmeerzeugers wenigstens eine Temperatur des Wärmeträgerfluids stromab der Fluidkopplungseinrichtung als Regelgröße verwendet wird. Alternativ wird in einem monovalenten Betrieb nur der erste Wärmeerzeuger betrieben, wobei zum Betreiben des ersten Wärmeerzeugers wenigstens eines von einer Vorlauftemperatur des Heizsystems und/oder einer Temperatur eines ersten Pufferspeichers, insbesondere eines Heizungspufferspeichers, und/oder einer Temperatur eines zweiten Pufferspeichers, insbesondere eines Brauchwasserspeichers oder Trinkwarmwasserspeichers, als Regelgröße verwendet wird.

Vorteilhaft kann mit dem vorgeschlagenen Verfahren das Heizsystem mit wenigstens zwei Wärmeerzeugern so betrieben werden, dass der Leistungsbereich des ersten Wärmeerzeugers voll ausgenutzt wird und der zweite Wärmeerzeuger als Spitzenlast-Wärmeerzeuger nur bei Bedarf dazu geschaltet wird. Ein Takten beider Wärmeerzeuger kann so günstigerweise vermieden werden.

Ist der erste Wärmeerzeuger beispielsweise als Wärmepumpe realisiert, kann die Wärmepumpenleistung durch das kaskadierte Regelkonzept voll ausgenutzt werden. Der zweite Wärmeerzeuger als Spitzenlastkessel wird dann nur bei wirklichem Wärmebedarf dazugeschaltet. Dadurch ist für den Spitzenlastkessel keine Temperaturüberhöhung oberhalb der Wärmepumpensolltemperatur notwendig. Weiter sind an einer möglicherweise eingesetzten hydraulischen Weiche keine Temperatursensoren notwendig. Eine Störgrößenaufschaltung der hydraulischen Weiche kann günstigerweise über vorhandene Sensorik realisiert werden.

Die Störgrößenaufschaltung kann aus der Abweichung von Vorlauftemperatur zur Kesseltemperatur ermittelt werden. Die Kesselsolltemperatur wird durch die Störgrößenaufschaltung verändert. Aus der Größe der Abweichung zur Kesseltemperatur wird die Störgrößenaufschaltung berechnet und auf die Kesselsollwertvorgabe aufgeschaltet. Liegt der Vorlaufistwert unter dem Kesselistwert, wird der Kesselsollwert angehoben.

Bei dem Spitzenlastkessel des zweiten Wärmeerzeugers, beispielsweise ein sehr gut und schnell modulierendes Gasgerät, kann die benötigte Vorlauftemperatur exakt eingestellt werden. Die Wärmepumpe kann vom Leistungsbereich maximal ausgenutzt werden. Ein Takten an beiden Wärmeerzeugern kann vorteilhaft reduziert werden.

Nach einer günstigen Ausgestaltung des Verfahrens kann im bivalenten Betrieb zum Betreiben des ersten Wärmeerzeugers die Temperatur des Wärmeträgerfluids in den ersten und/oder zweiten Pufferspeicher mit einer parametrierbaren Überhöhung als Regelgröße verwendet werden und zum Betreiben des zweiten Wärmeerzeugers die Temperatur des Wärmeträgerfluids in den ersten und/oder zweiten Pufferspeicher als Regelgröße verwendet werden. Dadurch kann die Leistung des ersten Wärmeerzeugers voll ausgenutzt werden.

Nach einer günstigen Ausgestaltung des Verfahrens kann, wenn der zweite Wärmeerzeuger über eine hydraulische Weiche mit dem ersten Subsystem gekoppelt ist, die Temperatur stromab der Fluidkopplungseinrichtung zur Störgrößenaufschaltung für die Regelung des zweiten Wärmeerzeugers verwendet werden. So kann die Störgrößenaufschaltung über die vorhandene Sensorik realisiert werden.

Nach einer günstigen Ausgestaltung des Verfahrens kann ein Zuschalten oder Abschalten des zweiten Wärmeerzeugers aufgrund der Störgrößenaufschaltung entschieden werden. Auf diese Weise kann das Heizsystem besonders effizient gesteuert und/oder geregelt werden.

Nach einer günstigen Ausgestaltung des Verfahrens kann, wenn das Heizsystem im bivalenten Betrieb betrieben wird und ein Zielwert der Temperatur stromab der Fluidkopplungseinrichtung zumindest erreicht ist, das Heizsystem in den monovalenten Betrieb geschaltet werden.

Wenn das Heizsystem im monovalenten Betrieb betrieben wird und ein Zielwert der Temperatur stromab der Fluidkopplungseinrichtung nicht zumindest erreicht wird, kann das Heizsystem in den bivalenten Betrieb geschaltet werden. Auf diese Weise kann variabel je nach Wärmebedarf zwischen bivalentem Betrieb und monovalentem Betrieb umgeschaltet werden.

Nach einer günstigen Ausgestaltung des Verfahrens kann, wenn das Heizsystem im bivalenten Betrieb betrieben wird und ein Zielwert der Temperatur des ersten Pufferspeichers und/oder ein Zielwert der Temperatur des zweiten Pufferspeichers zumindest erreicht ist, das Heizsystem in den monovalenten Betrieb geschaltet werden. Wenn das Heizsystem im monovalenten Betrieb betrieben wird und ein Zielwert der Temperatur des ersten Pufferspeichers und/oder ein Zielwert der Temperatur des zweiten Pufferspeichers nicht zumindest erreicht wird, kann das Heizsystem in den bivalenten Betrieb geschaltet werden. Auf diese Weise kann variabel je nach Wärmebedarf zwischen bivalentem Betrieb und monovalentem Betrieb umgeschaltet werden.

Nach einer günstigen Ausgestaltung des Verfahrens kann im monovalenten Betrieb zum Betreiben des ersten Wärmeerzeugers die Temperatur des ersten Pufferspeichers, und/oder die Temperatur des zweiten Pufferspeichers mit einer parametrierbaren Überhöhung als Regelgröße verwendet werden. Dadurch kann vorteilhaft eine gewünschte Zieltemperatur in den Pufferspeichern erreicht werden.

Nach einem weiteren Aspekt der Erfindung wird ein Heizsystem vorgeschlagen, wenigstens umfassend einen ersten Wärmeerzeuger mit einem ersten Wärmetauscher und einem ersten Subsystem, in dem der erste Wärmetauscher angeordnet ist, zum Versorgen wenigstens eines Verbrauchers mit Wärme über ein Wärmeträgerfluid,
einen zweiten Wärmeerzeuger mit einem zweiten Wärmetauscher und einem zweiten Subsystem, in dem der zweite Wärmetauscher angeordnet ist, eine Fluidkopplungseinrichtung zwischen den beiden Subsystemen stromab von dem ersten Wärmetauscher im ersten Subsystem, umfassend eine Abzweigung von dem ersten Subsystem, an der Wärmeträgerfluid in eine Zuleitung zum zweiten Wärmetauscher im zweiten Subsystem einkoppelbar ist und eine Einmündung, mit der Wärmeträgerfluid von einer Ableitung des zweiten Wärmetauschers im zweiten Subsystem stromabwärts der Abzweigung in den ersten Subsystem einkoppelbar ist.

Vorteilhaft kann das vorgeschlagene Heizsystem mit wenigstens zwei Wärmeerzeugern so betrieben werden, dass der Leistungsbereich des ersten Wärmeerzeugers voll ausgenutzt wird und der zweite Wärmeerzeuger als Spitzenlast-Wärmeerzeuger nur bei Bedarf dazu geschaltet wird. Ein Takten beider Wärmeerzeuger kann so günstigerweise vermieden werden.

Ist der erste Wärmeerzeuger beispielsweise als Wärmepumpe realisiert, kann die Wärmepumpenleistung durch ein kaskadiertes Regelkonzept voll ausgenutzt werden. Der zweite Wärmeerzeuger als Spitzenlastkessel schaltet sich dann nur bei wirklichem Wärmebedarf dazu. Dadurch ist für den Spitzenlastkessel keine Temperaturüberhöhung oberhalb der Wärmepumpensolltemperatur notwendig. Weiter sind an einer möglicherweise eingesetzten hydraulischen Weiche keine Temperatursensoren notwendig. Eine Störgrößenaufschaltung der hydraulischen Weiche kann günstigerweise über vorhandene Sensorik realisiert werden.

Der Spitzenlastkessel des zweiten Wärmeerzeugers, beispielsweise ein sehr gut und schnell modulierendes Gasgerät, kann die benötigte Vorlauftemperatur exakt einstellen. Die Wärmepumpe kann vom Leistungsbereich maximal ausgenutzt werden. Ein Takten an beiden Wärmeerzeugern kann vorteilhaft reduziert werden.

Nach einer günstigen Ausgestaltung des Heizsystems kann die Einmündung durch ein erstes 3/2-Wege-Ventil gebildet sein. Dadurch kann wahlweise das Wärmeträgerfluid des ersten oder des zweiten Wärmeerzeugers in das erste Subsystem eingekoppelt werden. Das erste 3/2-Wege-Ventil weist zwei Eingänge und einen Ausgang auf. Es kann als Schaltventil ausgebildet sein, bei dem entweder der eine Eingang oder der andere Eingang mit dem Ausgang verbunden wird, oder es kann als Mischventil ausgebildet sein, bei dem der eine oder der andere oder anteilig beide Eingänge gleichzeitig mit dem Ausgang verbunden werden können.

Nach einer günstigen Ausgestaltung des Heizsystems kann im zweiten Subsystem eine hydraulische Weiche zwischen der Zuleitung und der Ableitung des zweiten Wärmetauschers angeordnet sein. Auf diese Weise ist eine vorteilhafte Ankopplung des zweiten Subsystems an das erste Subsystem möglich.

Nach einer günstigen Ausgestaltung des Heizsystems kann im zweiten Subsystem eine Pumpe in der Zuleitung zum zweiten Wärmetauscher angeordnet sein. Dadurch kann der zweite Wärmeerzeuger besonders effizient betrieben werden.

Nach einer günstigen Ausgestaltung des Heizsystems kann in der Ableitung des zweiten Wärmetauschers ein Temperatursensor zur Erfassung einer Austrittstemperatur des zweiten Wärmeerzeugers angeordnet sein.

Alternativ oder zusätzlich kann in der Ableitung des ersten Wärmetauschers ein Temperatursensor zur Erfassung einer Austrittstemperatur des ersten Wärmeerzeugers und ein Temperatursensor zur Erfassung einer Vorlauftemperatur des ersten Subsystems angeordnet sein. Auf diese Weise kann eine Steuerung und/oder Regelung des Heizsystems besonders effizient erfolgen.

Nach einer günstigen Ausgestaltung des Heizsystems kann die Fluidkopplungseinrichtung in einer Ableitung des ersten Wärmetauschers angeordnet sein. Dadurch kann Wärmeträgerfluid des zweiten Wärmeerzeugers direkt in das erste Subsystem eingeleitet werden.

Nach einer günstigen Ausgestaltung des Heizsystems kann der Temperatursensor zur Erfassung der Austrittstemperatur des ersten Wärmeerzeugers in der Ableitung des ersten Wärmetauschers stromauf der Abzweigung und der Temperatursensor zur Erfassung der Vorlauftemperatur des ersten Subsystems stromab der Einmündung angeordnet sein. Auf diese Weise kann eine Steuerung und/oder Regelung des Heizsystems besonders effizient erfolgen.

Nach einer günstigen Ausgestaltung des Heizsystems kann zwischen dem ersten und dem zweiten Subsystem fluidisch ein Fluidkreis mit einer Wärmesenke angeschlossen sein und die Fluidkopplungseinrichtung im Fluidkreis in einer Zuleitung zur Wärmesenke angeordnet sein. Dadurch kann die Wärmesenke bei Bedarf durch den zweiten Wärmeerzeuger zusätzlich versorgt werden.

Nach einer günstigen Ausgestaltung des Heizsystems kann die Ableitung des ersten Wärmetauschers an einen ersten Pufferspeicher, insbesondere Heizungspufferspeicher, angeschlossen sein. Insbesondere kann dabei die Zuleitung zum ersten Wärmetauscher von dem ersten Pufferspeicher abgehen. Vorteilhaft kann so der erste Pufferspeicher in den Betrieb des ersten Subsystems einbezogen werden.

Nach einer günstigen Ausgestaltung des Heizsystems kann der Fluidkreis mit seiner Zuleitung und mit seiner Ableitung an den ersten Pufferspeicher, angeschlossen sein. Der Fluidkreis mit der Wärmesenke kann so günstig in die Steuerung und/oder Regelung des Heizsystems einbezogen werden.

Nach einer günstigen Ausgestaltung des Heizsystems kann zwischen dem ersten und dem zweiten Subsystem ein zweiter Pufferspeicher, insbesondere Brauchwasserspeicher oder Trinkwarmwasserspeicher, angeordnet sein. Insbesondere kann dabei die Zuleitung zum zweiten Wärmetauscher an den zweiten Pufferspeicher angeschlossen sein und ein Leitungszweig von der Ableitung des zweiten Wärmetauschers an einer Abzweigung abzweigen und zu dem zweiten Pufferspeicher führten. Insbesondere können dabei Zuleitung und Ableitung im zweiten Pufferspeicher verbunden sein. Insbesondere kann dabei die Abzweigung durch ein 3/2-Wegeventil gebildet sein. Der zweite Pufferspeicher kann so günstig in die Steuerung und/oder Regelung des Heizsystems einbezogen werden.

Nach einer günstigen Ausgestaltung des Heizsystems kann die Zuleitung zum ersten Wärmetauscher an den zweiten Pufferspeicher angeschlossen sein und ein Leitungszweig von der Ableitung des ersten Wärmetauschers an einer Abzweigung abzweigen und zu dem zweiten Pufferspeicher führen. Insbesondere können dabei Zuleitung und Ableitung im zweiten Pufferspeicher verbunden sein. Insbesondere kann dabei die Abzweigung durch ein 3/2-Wegeventil gebildet sein. Der zweite Pufferspeicher kann so vorteilhaft sowohl von dem ersten Subsystem als auch von dem zweiten Subsystem gespeist werden.

Nach einer günstigen Ausgestaltung des Heizsystems kann, wenn die Einmündung durch das erste 3/2-Wege-Ventil gebildet ist und das zweite Subsystem die Pumpe in der Zuleitung zum zweiten Wärmetauscher aufweist, das zweite Subsystem mit der hydraulischen Weiche zwischen der Zuleitung und der Ableitung des zweiten Wärmetauschers ausgebildet sein. Mit einem solchen Heizsystem kann das vorgeschlagene Verfahren besonders effizient umgesetzt werden.

Nach einer günstigen Ausgestaltung des Heizsystems kann, wenn die Einmündung kein erstes 3/2-Wege-Ventil aufweist und die Ableitung des ersten Wärmeerzeugers zwischen der ersten Abzweigung aus dem ersten Subsystem und der Einmündung der Fluidkopplungseinrichtung unterbrochen ist, das zweite Subsystem ohne die hydraulische Weiche zwischen der Zuleitung und der Ableitung des zweiten Wärmetauschers ausgebildet sein.

Mit einem solchen Heizsystem kann das vorgeschlagene Verfahren besonders effizient umgesetzt werden. Vorteilhaft fließt das Wärmeträgerfluid in diesem Fall immer über den zweiten Wärmeerzeuger im zweiten Subsystem. Auch kann die Pumpe im zweiten Subsystem entfallen.

Nach einer günstigen Ausgestaltung des Heizsystems kann, wenn das zweite Subsystem ohne die Pumpe in der Zuleitung zum zweiten Wärmetauscher und ohne hydraulische Weiche zwischen der Zuleitung und der Ableitung des zweiten Wärmetauschers ausgeführt ist, die Einmündung durch das erste 3/2-Wege-Ventil gebildet sein. Mit einem solchen Heizsystem kann das vorgeschlagene Verfahren besonders effizient umgesetzt werden.

Nach einer günstigen Ausgestaltung des Heizsystems kann, wenn die Einmündung kein erstes 3/2-Wege-Ventil aufweist, das zweite Subsystem die hydraulische Weiche zwischen der Zuleitung und der Ableitung des zweiten Wärmetauschers und die Pumpe in der Zuleitung zum zweiten Wärmetauscher aufweisen. Mit einem solchen Heizsystem kann das vorgeschlagene Verfahren besonders effizient umgesetzt werden.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen beispielhaft:
- Fig. 1: ein Heizsystem mit einem ersten Wärmeerzeuger und einem zweiten Wärmeerzeuger nach einem Ausführungsbeispiel der Erfindung; und
- Fig. 2: ein Heizsystem mit einem ersten Wärmeerzeuger und einem zweiten Wärmeerzeuger sowie einer Wärmesenke und zwei Pufferspeichern nach einem weiteren Ausführungsbeispiel der Erfindung.

### Ausführungsformen der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt ein Heizsystem 1000 mit einem ersten Wärmeerzeuger 200 und einem zweiten Wärmeerzeuger 300 nach einem Ausführungsbeispiel der Erfindung.

Das Heizsystem 1000 umfasst den ersten Wärmeerzeuger 200 mit einem ersten Wärmetauscher 220 und einem ersten Subsystem 210, in dem der erste Wärmetauscher 220 angeordnet ist, zum Versorgen wenigstens eines Verbrauchers 800 mit Wärme über ein Wärmeträgerfluid. Der erste Wärmeerzeuger 200 kann beispielsweise eine Wärmepumpe sein, welche über den ersten Wärmetauscher 220 mit einem externen Kältekreis 100 gekoppelt ist. In der Zuleitung 222 des ersten Subsystems 210 zum ersten Wärmetauscher 220 ist zwischen einer Pumpe 240 und dem ersten Wärmetauscher 220 ein erster Wärmetauscher-Temperatursensor 122 zur Erfassung der Rücklauftemperatur 22 des ersten Subsystems 210 angeordnet.

Weiter umfasst das Heizsystem 1000 den zweiten Wärmeerzeuger 300 mit einem zweiten Wärmetauscher 320 und einem zweiten Subsystem 310, in dem der zweite Wärmetauscher 320 angeordnet ist. Der zweite Wärmeerzeuger 300 kann beispielsweise ein Gaskessel sein.

Eine Fluidkopplungseinrichtung 270 ist zwischen den beiden Subsystemen 210, 310 stromab von dem ersten Wärmetauscher 220 im ersten Subsystem 210 angeordnet. Die Fluidkopplungseinrichtung 270 umfasst eine Abzweigung 250 von dem ersten Subsystem 210, an der Wärmeträgerfluid in eine Zuleitung 322 zum zweiten Wärmetauscher 320 im zweiten Subsystem 310 einkoppelbar ist und eine Einmündung 264, mit der Wärmeträgerfluid von einer Ableitung 324 des zweiten Wärmetauschers 320 im zweiten Subsystem 310 stromabwärts der Abzweigung 250 in den ersten Subsystem 210 einkoppelbar ist. Zwischen Abzweigung 250 und Einmündung 264 der Fluidkopplungseinrichtung 270 ist ein Leitungsstück 228 ausgebildet.

Die Fluidkopplungseinrichtung 270 kann, wie dargestellt, in einer Ableitung 224 des ersten Wärmetauschers 220 angeordnet sein.

Die Einmündung 264 kann optional durch ein erstes 3/2-Wege-Ventil 260 gebildet sein. Das 3/2-Wegeventil kann, wie vorstehend bereits erwähnt, als Schaltventil oder als Mischventil ausgebildet sein.

Weiter kann im zweiten Subsystem 310 optional eine hydraulische Weiche 400 zwischen der Zuleitung 322 und der Ableitung 324 des zweiten Wärmetauschers 320 angeordnet sein.

Außerdem kann im zweiten Subsystem 310 eine Pumpe 340 in der Zuleitung 322 zum zweiten Wärmetauscher 320 angeordnet sein.

In einer Ausführungsform kann dabei, wenn die Einmündung 264 durch ein erstes 3/2-Wege-Ventil 260 gebildet ist und die Pumpe 340 verbaut ist, auch eine hydraulische Weiche 400 verbaut sein.

In einer anderen Ausführungsform kann, wenn kein erstes 3/2-Wege-Ventil 260 vorhanden ist, auch die hydraulische Weiche 400 entfallen.

In einer anderen Ausführungsform kann, wenn die Pumpe 340 nicht vorhanden ist, günstigerweise auch die hydraulische Weiche 400 entfallen, dafür dann aber ein erstes 3/2-Wege-Ventil 260 vorhanden sein.

In einer anderen Ausführungsform kann, wenn die Einmündung 264 kein erstes 3/2-Wege-Ventil 260 aufweist, das zweite Subsystem 310 die hydraulische Weiche 400 zwischen der Zuleitung 322 und der Ableitung 324 des zweiten Wärmetauschers 320 und die Pumpe 340 in der Zuleitung 322 zum zweiten Wärmetauscher 320 aufweisen.

In einer anderen Ausführungsform kann die Einmündung 264 kein erstes 3/2-Wege-Ventil 260 aufweisen und das zweite Subsystem 310 keine hydraulische Weiche 400 zwischen der Zuleitung 322 und der Ableitung 324 des zweiten Wärmetauschers 320 und keine Pumpe 340 in der Zuleitung 322 zum zweiten Wärmetauscher 320 aufweisen. In diesem Fall ist die Ableitung 224 des ersten Wärmetauschers 220 unterbrochen, wobei das Leitungsstück 228 zwischen Abzweigung 250 und Einmündung 264 fehlt. Das Wärmeträgerfluid fließt dann stets über den zweiten Wärmetauscher 320 des zweiten Wärmeerzeugers 300.

Wie in Figur 1 dargestellt, kann in der Ableitung 324 des zweiten Wärmetauschers 320 vorteilhaft ein erster Austrittstemperatur-Temperatursensor 138 zur Erfassung einer Austrittstemperatur 38 des zweiten Wärmeerzeugers 300 angeordnet sein.

Weiterhin kann dabei in der Ableitung 224 des ersten Wärmetauschers 220 ein zweiter Austrittstemperatur-Temperatursensor 128 zur Erfassung einer Austrittstemperatur 28 des ersten Wärmeerzeugers 200 und ein Temperatursensor 121 zur Erfassung einer Vorlauftemperatur 21 des ersten Subsystems 210 angeordnet sein.

Der zweite Austrittstemperatur-Temperatursensor 128 zur Erfassung der Austrittstemperatur 28 des ersten Wärmeerzeugers 200 ist in der Ableitung 224 des ersten Wärmetauschers 220 stromauf der Abzweigung 250 und der Temperatursensor 121 zur Erfassung der Vorlauftemperatur 21 des ersten Subsystems 210 stromab der Einmündung 264 angeordnet.

In einem monovalenten Betrieb wird nur der erste Wärmeerzeuger 200 betrieben. Dabei wird zum Betreiben des ersten Wärmeerzeugers 200 die Vorlauftemperatur 21 des Heizsystems 1000 als Regelgröße verwendet.

In einem bivalenten Betrieb wird der erste Wärmeerzeuger 200 kontinuierlich und der zweite Wärmeerzeuger 300 bedarfsweise wenigstens zeitweise betrieben.

Der erste Wärmeerzeuger 200 regelt im bivalenten Betrieb auf die Temperatur vor dem Eintritt des Wärmeträgerfluids in den zweiten Wärmeerzeuger 300. Dadurch kann die Leistung des ersten Wärmeerzeugers 200 voll ausgenutzt werden.

Dabei wird zum Betreiben des ersten Wärmeerzeugers 200 wenigstens die Austrittstemperatur 28 (Temperatur 62 des Pufferspeichers 600 in Figur 2) des Wärmeträgerfluids stromauf der Fluidkopplungseinrichtung 270 zwischen dem ersten Subsystem 210 des ersten Wärmeerzeugers 200 und dem zweiten Subsystem 310 des zweiten Wärmeerzeugers 300 als Regelgröße verwendet.

Der zweite Wärmeerzeuger 300 regelt im bivalenten Betrieb auf die gewünschte Vorlauftemperatur 21 (bzw. Puffer-/Speichertemperatur 62, 72 in Figur 2) des Heizsystems 1000. Dadurch kann vom Spitzenlastkessel des zweiten Wärmeerzeugers 300 vom Heizsystem 1000 geforderte Wärme exakt bereitgestellt werden.

Zum Betreiben des zweiten Wärmeerzeugers 300 wird wenigstens die Vorlauftemperatur 21 (bzw. 21, 54 in Figur 2) des Wärmeträgerfluids stromab der Fluidkopplungseinrichtung 270 als Regelgröße verwendet.

Wenn der zweite Wärmeerzeuger 300 über eine hydraulische Weiche 400 mit dem ersten Subsystem 210 gekoppelt ist, kann vorteilhaft die Temperatur 21 (bzw. 21, 54 in Figur 2) stromab der Fluidkopplungseinrichtung 270 zur Störgrößenaufschaltung für die Regelung des zweiten Wärmeerzeugers 300 verwendet werden. Die Vorlauftemperatur 21 erfüllt dann die Funktion eines Temperatursensors in der hydraulischen Weiche 400 für die Störgrößenaufschaltung am zweiten Wärmeerzeuger 300.

Die Störgrößenaufschaltung wird aus der Abweichung von Vorlauftemperatur 21 (bzw. 21, 54 in Figur 2) zur Kesseltemperatur 38 ermittelt. Die Kesselsolltemperatur wird durch die Störgrößenaufschaltung verändert. Aus der Größe der Abweichung der Vorlauftemperatur 21 (bzw. 21, 54 in Figur 2) zur Kesseltemperatur 38 wird die Störgrößenaufschaltung berechnet und auf die Kesselsollwertvorgabe aufgeschaltet. Liegt der Vorlaufistwert unter dem Kesselistwert, wird der Kesselsollwert angehoben.

Wenn das Heizsystem 1000 im bivalenten Betrieb betrieben wird und ein Zielwert der Vorlauftemperatur 21 (bzw. 21, 54 in Figur 2) stromab der Fluidkopplungseinrichtung 270 zumindest erreicht ist, kann das Heizsystem 1000 in den monovalenten Betrieb geschaltet werden.

Wenn das Heizsystem 1000 im monovalenten Betrieb betrieben wird und ein Zielwert der Vorlauftemperatur 21 (bzw. 21, 54 in Figur 2) stromab der Fluidkopplungseinrichtung 270 nicht zumindest erreicht wird, kann das Heizsystem 1000 in den bivalenten Betrieb geschaltet werden.

Figur 2 zeigt ein Heizsystem 1000 mit einem ersten Wärmeerzeuger 200 und einem zweiten Wärmeerzeuger 300 sowie einer Wärmesenke 500 und zwei Pufferspeichern 600, 700 nach einem weiteren Ausführungsbeispiel der Erfindung.

Beide Wärmeerzeuger 200, 300 sind an einem ersten Pufferspeicher 600 und einem zweiten Pufferspeicher 700 hydraulisch angeschlossen. Der zweite Wärmeerzeuger 300 wird oben an dem zweiten Pufferspeicher 700 angeschlossen und der erste Wärmeerzeuger 200 an den unteren Bereich des ersten Pufferspeichers 600. Im Pufferspeicher 600, 700 gibt es jeweils nur einen ersten Pufferspeicher-Temperatursensor 162 im oberen Bereich des Pufferspeichers 600 und einen zweiten Pufferspeicher-Temperatursensor 172 im oberen Bereich des Pufferspeichers 172.

Das Heizsystem 1000 weist ebenso wie das in Figur 1 dargestellte Heizsystem 1000 den ersten Wärmeerzeuger 200 und den zweiten Wärmeerzeuger 300 auf. Jedoch ist zwischen dem ersten und dem zweiten Subsystem 210, 310 fluidisch ein Fluidkreis 510 mit der Wärmesenke 500 angeschlossen und die Fluidkopplungseinrichtung 270 ist im Fluidkreis 510 in einer Zuleitung 522 zur Wärmesenke 500 angeordnet. Die Wärmesenke 500 entspricht dabei dem bei dem Ausführungsbeispiel in Figur 1 vorhandenen Verbraucher 800.

In der Zuleitung 522 zur Wärmesenke 500 ist ein Wärmesenke-Temperatursensor 154 angeordnet, der die Vorlauftemperatur 54 des Vorlaufs zur Wärmesenke 500 erfasst.

Die Ableitung 224 des ersten Wärmetauschers 220 ist an den ersten Pufferspeicher 600, insbesondere einen Heizungspufferspeicher, angeschlossen. Dabei geht die Zuleitung 222 zum ersten Wärmetauscher 220 von dem ersten Pufferspeicher 600 ab.

Der Fluidkreis 510 ist mit seiner Zuleitung 522 und mit seiner Ableitung 524 an den ersten Pufferspeicher 600, angeschlossen.

Zwischen dem ersten und dem zweiten Subsystem 210, 310 ist der zweite Pufferspeicher 700, insbesondere Brauchwasserspeicher oder Trinkwarmwasserspeicher, angeordnet.

Dabei ist die Zuleitung 322 zum zweiten Wärmetauscher 320 an den zweiten Pufferspeicher 700 angeschlossen und ein Leitungszweig 326 zweigt von der Ableitung 324 des zweiten Wärmetauschers 320 an einer Abzweigung 364 ab und führt zu dem zweiten Pufferspeicher 700. Zuleitung 322 und Ableitung 324 sind im zweiten Pufferspeicher 700 verbunden. Dabei ist die Abzweigung 364 durch ein 3/2-Wegeventil 362 gebildet.

Die Zuleitung 222 zum ersten Wärmetauscher 220 ist ebenfalls an den zweiten Pufferspeicher 700 angeschlossen und ein Leitungszweig 226 zweigt von der Ableitung 224 des ersten Wärmetauschers 220 an einer Abzweigung 266 ab und führt zu dem zweiten Pufferspeicher 700. Zuleitung 222 und Ableitung 224 sind im zweiten Pufferspeicher 700 verbunden. Dabei ist die Abzweigung 266 durch ein 3/2-Wegeventil 262 gebildet. Über das 3/2-Wegeventil 262 kann das Wärmeträgerfluid entweder über die Fortführung der Ableitung 224 in den ersten Pufferspeicher 600 oder über den Leitungszweig 226 in den zweiten Pufferspeicher 700 geleitet werden.

In einem monovalenten Betrieb wird nur der erste Wärmeerzeuger 200 betrieben. Dabei wird zum Betreiben des ersten Wärmeerzeugers 200 wenigstens eines von der Vorlauftemperatur 21 des Heizsystems 1000 und/oder der Temperatur 62 des Pufferspeichers 600, insbesondere des Heizungspufferspeichers, und/oder der Temperatur 72 des zweiten Pufferspeichers 700, insbesondere des Brauchwasserspeichers oder Trinkwarmwasserspeichers, als Regelgröße verwendet.

Im monovalenten Betrieb kann zum Betreiben des ersten Wärmeerzeugers 200 die Temperatur 62 des ersten Pufferspeichers 600, und/oder die Temperatur 72 des zweiten Pufferspeichers 700 mit einer parametrierbaren Überhöhung als Regelgröße verwendet werden, um die Zieltemperatur im Pufferspeicher 600, 700 erreichen zu können.

In einem bivalenten Betrieb wird der erste Wärmeerzeuger 200 kontinuierlich und der zweite Wärmeerzeuger 300 bedarfsweise wenigstens zeitweise betrieben.

Dabei wird zum Betreiben des ersten Wärmeerzeugers 200 wenigstens die Austrittstemperatur 28, 62 des Wärmeträgerfluids stromauf der Fluidkopplungseinrichtung 270 zwischen dem ersten Subsystem 210 des ersten Wärmeerzeugers 200 und dem zweiten Subsystem 310 des zweiten Wärmeerzeugers 300 als Regelgröße verwendet. Zum Betreiben des zweiten Wärmeerzeugers 300 wird wenigstens die Vorlauftemperatur 21, 54 des Wärmeträgerfluids stromab der Fluidkopplungseinrichtung 270 als Regelgröße verwendet.

Im bivalenten Betrieb kann weiter zum Betreiben des ersten Wärmeerzeugers 200 die Austrittstemperatur 28 des Wärmeträgerfluids in den ersten und/oder zweiten Pufferspeicher 600, 700 mit einer parametrierbaren Überhöhung als Regelgröße verwendet werden, um die Zieltemperatur im Pufferspeicher 600, 700 erreichen zu können. Dadurch kann die Leistung des ersten Wärmeerzeugers 200 voll ausgenutzt werden.

Zum Betreiben des zweiten Wärmeerzeugers 300 kann die Austrittstemperatur 28 des Wärmeträgerfluids in den ersten und/oder zweiten Pufferspeicher 600, 700 als Regelgröße verwendet werden. Dadurch kann die vom Spitzenlastkessel des zweiten Wärmeerzeugers 300 vom Heizsystem 1000 geforderte Wärme exakt bereitgestellt werden.

Wenn das Heizsystem 1000 im bivalenten Betrieb betrieben wird und ein Zielwert der Temperatur 62 des ersten Pufferspeichers 600 und/oder ein Zielwert der Temperatur 72 des zweiten Pufferspeichers 700 zumindest erreicht ist, kann das Heizsystem 1000 in den monovalenten Betrieb geschaltet werden.

Wenn das Heizsystem 1000 im monovalenten Betrieb betrieben wird und ein Zielwert der Temperatur 62 des ersten Pufferspeichers 600 und/oder ein Zielwert der Temperatur 72 des zweiten Pufferspeichers 700 nicht zumindest erreicht wird, kann das Heizsystem 1000 in den bivalenten Betrieb geschaltet werden.

### Bezugszeichen

- 21: Vorlauftemperatur erstes Subsystem
- 22: Rücklauftemperatur erstes Subsystem
- 28: Austrittstemperatur des ersten Wärmeerzeugers
- 38: Austrittstemperatur des zweiten Wärmeerzeugers
- 54: Temperatur Verbrauchervorlauf
- 62: Temperatur erster Pufferspeicher
- 72: Temperatur zweiter Pufferspeicher
- 100: Kältekreis
- 121: Vorlauftemperatur-Temperatursensor
- 122: Temperatursensor
- 128: zweiter Austrittstemperatur-Temperatursensor
- 138: erster Austrittstemperatur-Temperatursensor
- 154: Verbrauchervorlauf-Temperatursensor
- 162: Pufferspeicher-Temperatursensor
- 172: Temperatursensor
- 200: erster Wärmeerzeuger
- 210: erstes Subsystem
- 220: erster Wärmetauscher
- 222: Zuleitung erster Wärmetauscher
- 224: Ableitung erster Wärmetauscher
- 226: Leitungszweig
- 228: Leitungszweig zwischen 250 und 264
- 240: Pumpe erstes Subsystem
- 250: Abzweigung aus erstem Subsystem
- 260: erstes 3/2-Wege-Ventil
- 262: zweites 3/2-Wege-Ventil
- 264: Einmündung
- 266: Abzweigung
- 270: Fluidkopplungseinrichtung
- 300: zweiter Wärmeerzeuger
- 310: zweites Subsystem
- 320: zweiter Wärmetauscher
- 322: Zuleitung zweiter Wärmetauscher
- 324: Ableitung zweiter Wärmetauscher
- 326: Leitung
- 340: Pumpe zweites Subsystem
- 362: drittes 3/2-Wege-Ventil
- 364: Abzweigung
- 400: hydraulische Weiche
- 500: Wärmesenke
- 510: Fluidkreis
- 522: Zuleitung Wärmesenke
- 524: Ableitung Wärmesenke
- 600: erster Pufferspeicher
- 700: zweiter Pufferspeicher
- 800: Verbraucher
- 1000: Heizsystem

## Patentansprüche

1. Verfahren zum Steuern und/oder Regeln eines Heizsystems (1000),
i) wobei in einem bivalenten Betrieb ein erster Wärmeerzeuger (200) kontinuierlich und ein zweiter Wärmeerzeuger (300) bedarfsweise wenigstens zeitweise betrieben werden,
wobei zum Betreiben des ersten Wärmeerzeugers (200) wenigstens eine Temperatur (28, 62) eines Wärmeträgerfluids stromauf einer Fluidkopplungseinrichtung (270) zwischen einem ersten Subsystem (210) des ersten Wärmeerzeugers (200) und einem zweiten Subsystem (310) des zweiten Wärmeerzeugers (300) als Regelgröße verwendet wird und zum Betreiben des zweiten Wärmeerzeugers (300) wenigstens eine Temperatur (21, 54) des Wärmeträgerfluids stromab der Fluidkopplungseinrichtung (270) als Regelgröße verwendet wird, oder
ii) wobei in einem monovalenten Betrieb nur der erste Wärmeerzeuger (200) betrieben wird, wobei zum Betreiben des ersten Wärmeerzeugers (200) wenigstens eines von einer Vorlauftemperatur (21) des Heizsystems (1000) und/oder einer Temperatur (62) eines ersten Pufferspeichers (600), insbesondere eines Heizungspufferspeichers, und/oder einer Temperatur (72) eines zweiten Pufferspeichers (700), insbesondere eines Brauchwasserspeichers oder Trinkwarmwasserspeichers, als Regelgröße verwendet wird.

2. Verfahren nach Anspruch 1, wobei im bivalenten Betrieb zum Betreiben des ersten Wärmeerzeugers (200) die Temperatur (28) des Wärmeträgerfluids in den ersten und/oder zweiten Pufferspeicher (600, 700) mit einer parametrierbaren Überhöhung als Regelgröße verwendet wird und zum Betreiben des zweiten Wärmeerzeugers (300) die Temperatur (28) des Wärmeträgerfluids in den ersten und/oder zweiten Pufferspeicher (600, 700) als Regelgröße verwendet wird.

3. Verfahren nach Anspruch 1 oder 2, wobei, wenn der zweite Wärmeerzeuger (300) über eine hydraulische Weiche (400) mit dem ersten Subsystem (210) gekoppelt ist, die Temperatur (21, 54) stromab der Fluidkopplungseinrichtung (270) zur Störgrößenaufschaltung für die Regelung des zweiten Wärmeerzeugers (300) verwendet wird.

4. Verfahren nach einem der vorhergehenden Ansprüche, wobei,
wenn das Heizsystem (1000) im bivalenten Betrieb betrieben wird und ein Zielwert der Temperatur (21, 54) stromab der Fluidkopplungseinrichtung (270) zumindest erreicht ist, das Heizsystem (1000) in den monovalenten Betrieb geschaltet wird;
wenn das Heizsystem (1000) im monovalenten Betrieb betrieben wird und ein Zielwert der Temperatur (21, 54) stromab der Fluidkopplungseinrichtung (270) nicht zumindest erreicht wird, das Heizsystem (1000) in den bivalenten Betrieb geschaltet wird.

5. Verfahren nach einem der vorhergehenden Ansprüche, wobei,
wenn das Heizsystem (1000) im bivalenten Betrieb betrieben wird und ein Zielwert der Temperatur (62) des ersten Pufferspeichers (600) und/oder ein Zielwert der Temperatur (72) des zweiten Pufferspeichers (700) zumindest erreicht ist, das Heizsystem (1000) in den monovalenten Betrieb geschaltet wird;
wenn das Heizsystem (1000) im monovalenten Betrieb betrieben wird und ein Zielwert der Temperatur (62) des ersten Pufferspeichers (600) und/oder ein Zielwert der Temperatur (72) des zweiten Pufferspeichers (700) nicht zumindest erreicht wird, das Heizsystem (1000) in den bivalenten Betrieb geschaltet wird.

6. Verfahren nach einem der vorhergehenden Ansprüche, wobei im monovalenten Betrieb zum Betreiben des ersten Wärmeerzeugers (200) die Temperatur (62) des ersten Pufferspeichers (600), und/oder die Temperatur (72) des zweiten Pufferspeichers (700) mit einer parametrierbaren Überhöhung als Regelgröße verwendet wird.

7. Heizsystem (1000) zur Durchführung eines Verfahrens nach einem der vorhergehenden Ansprüche, wenigstens umfassend
einen ersten Wärmeerzeuger (200) mit einem ersten Wärmetauscher (220) und einem ersten Subsystem (210), in dem der erste Wärmetauscher (220) angeordnet ist, zum Versorgen wenigstens eines Verbrauchers (500, 800) mit Wärme über ein Wärmeträgerfluid,
einen zweiten Wärmeerzeuger (300) mit einem zweiten Wärmetauscher (320) und einem zweiten Subsystem (310), in dem der zweite Wärmetauscher (320) angeordnet ist,
eine Fluidkopplungseinrichtung (270) zwischen den beiden Subsystemen (210, 310) stromab von dem ersten Wärmetauscher (220) im ersten Subsystem (210), umfassend eine Abzweigung (250) von dem ersten Subsystem (210), an der Wärmeträgerfluid in eine Zuleitung (322) zum zweiten Wärmetauscher (320) im zweiten Subsystem (310) einkoppelbar ist und eine Einmündung (264), mit der Wärmeträgerfluid von einer Ableitung (324) des zweiten Wärmetauschers (320) im zweiten Subsystem (310) stromabwärts der Abzweigung (250) in den ersten Subsystem (210) einkoppelbar ist.

8. Heizsystem (1000) nach Anspruch 7, wobei die Einmündung (264) durch ein erstes 3/2-Wege-Ventil (260) gebildet ist.

9. Heizsystem (1000) nach Anspruch 7 oder 8, wobei im zweiten Subsystem (310) eine hydraulische Weiche (400) zwischen der Zuleitung (322) und der Ableitung (324) des zweiten Wärmetauschers (320) angeordnet ist.

10. Heizsystem (1000) nach einem der Ansprüche 7 bis 9, wobei im zweiten Subsystem (310) eine Pumpe (340) in der Zuleitung (322) zum zweiten Wärmetauscher (320) angeordnet ist.

11. Heizsystem (1000) nach einem der Ansprüche 7 bis 10,
wobei in der Ableitung (324) des zweiten Wärmetauschers (320) ein erster Austrittstemperatur-Temperatursensor (138) zur Erfassung einer Austrittstemperatur (38) des zweiten Wärmeerzeugers (300) angeordnet ist, und/oder
wobei in der Ableitung (224) des ersten Wärmetauschers (220) ein zweiter Austrittstemperatur-Temperatursensor (128) zur Erfassung einer Austrittstemperatur (28) des ersten Wärmeerzeugers (200) und ein Vorlauftemperatur-Temperatursensor (121) zur Erfassung einer Vorlauftemperatur (21) des ersten Subsystems (210) angeordnet ist.

12. Heizsystem (1000) nach einem der Ansprüche 7 bis 11, wobei die Fluidkopplungseinrichtung (270) in einer Ableitung (224) des ersten Wärmetauschers (220) angeordnet ist.

13. Heizsystem (1000) nach Anspruch 11 oder 12, wobei der zweite Austrittstemperatur-Temperatursensor (128) zur Erfassung der Austrittstemperatur (28) des ersten Wärmeerzeugers (200) in der Ableitung (224) des ersten Wärmetauschers (220) stromauf der Abzweigung (250) und der Vorlauftemperatur-Temperatursensor (121) zur Erfassung der Vorlauftemperatur (21) des ersten Subsystems (210) stromab der Einmündung (264) angeordnet ist.

14. Heizsystem (1000) nach einem der Ansprüche 7 bis 13, wobei zwischen dem ersten und dem zweiten Subsystem (210, 310) fluidisch ein Fluidkreis (510) mit einer Wärmesenke (500) angeschlossen ist und die Fluidkopplungseinrichtung (270) im Fluidkreis (510) in einer Zuleitung (522) zur Wärmesenke (500) angeordnet ist.

15. Heizsystem (1000) nach Anspruch 14, wobei die Ableitung (224) des ersten Wärmetauschers (220) an einen ersten Pufferspeicher (600), insbesondere Heizungspufferspeicher, angeschlossen ist, insbesondere wobei die Zuleitung (222) zum ersten Wärmetauscher (220) von dem ersten Pufferspeicher (600) abgeht.

16. Heizsystem (1000) nach Anspruch 14 oder 15, wobei der Fluidkreis (510) mit seiner Zuleitung (522) und mit seiner Ableitung (524) an den ersten Pufferspeicher (600), angeschlossen ist.

17. Heizsystem (1000) nach einem der Ansprüche 7 bis 16, wobei zwischen dem ersten und dem zweiten Subsystem (210, 310) ein zweiter Pufferspeicher (700), insbesondere Brauchwasserspeicher oder Trinkwarmwasserspeicher, angeordnet ist,
insbesondere wobei die Zuleitung (322) zum zweiten Wärmetauscher (320) an den zweiten Pufferspeicher (700) angeschlossen ist und ein Leitungszweig (326) von der Ableitung (324) des zweiten Wärmetauschers (320) an einer Abzweigung (364) abzweigt und zu dem zweiten Pufferspeicher (700) führt, insbesondere wobei Zuleitung (322) und Ableitung (324) im zweiten Pufferspeicher (700) verbunden sind, insbesondere wobei die Abzweigung (364) durch ein 3/2-Wegeventil (362) gebildet ist.

18. Heizsystem (1000) nach Anspruch 17, wobei die Zuleitung (222) zum ersten Wärmetauscher (220) an den zweiten Pufferspeicher (700) angeschlossen ist und ein Leitungszweig (226) von der Ableitung (224) des ersten Wärmetauschers (220) an einer Abzweigung (266) abzweigt und zu dem zweiten Pufferspeicher (700) führt, insbesondere wobei Zuleitung (222) und Ableitung (224) im zweiten Pufferspeicher (700) verbunden sind, insbesondere wobei die Abzweigung (266) durch ein 3/2-Wegeventil (262) gebildet ist.

19. Heizsystem (1000) nach einem der Ansprüche 7 bis 18, wobei, wenn die Einmündung (264) durch das erste 3/2-Wege-Ventil (260) gebildet ist und das zweite Subsystem (310) die Pumpe (340) in der Zuleitung (322) zum zweiten Wärmetauscher (320) aufweist, das zweite Subsystem (310) mit der hydraulischen Weiche (400) zwischen der Zuleitung (322) und der Ableitung (324) des zweiten Wärmetauschers (320) ausgebildet ist .

20. Heizsystem (1000) nach einem der Ansprüche 9 bis 18, wobei, wenn die Einmündung (264) kein erstes 3/2-Wege-Ventil (260) aufweist und die Ableitung (224) des ersten Wärmeerzeugers (220) zwischen der ersten Abzweigung (250) aus dem ersten Subsystem (210) und der Einmündung (264) der Fluidkopplungseinrichtung (270) unterbrochen ist, das zweite Subsystem (310) ohne die hydraulische Weiche (400) zwischen der Zuleitung (322) und der Ableitung (324) des zweiten Wärmetauschers (320) ausgebildet ist.

21. Heizsystem (1000) nach einem der Ansprüche 10 bis 18, wobei, wenn das zweite Subsystem (310) ohne die Pumpe (340) in der Zuleitung (322) zum zweiten Wärmetauscher (320) und ohne die hydraulische Weiche (400) zwischen der Zuleitung (322) und der Ableitung (324) des zweiten Wärmetauschers (320) ausgeführt ist, die Einmündung (264) durch das erste 3/2-Wege-Ventil (260) gebildet ist.

22. Heizsystem (1000) nach einem der Ansprüche 10 bis 18, wobei, wenn die Einmündung (264) kein erstes 3/2-Wege-Ventil (260) aufweist, das zweite Subsystem (310) die hydraulische Weiche (400) zwischen der Zuleitung (322) und der Ableitung (324) des zweiten Wärmetauschers (320) und die Pumpe (340) in der Zuleitung (322) zum zweiten Wärmetauscher (320) aufweist.
